# EUROPÄISCHE PATENTSCHRIFT

(11) **EP 1 682 848 B1**
(45) Veröffentlichungstag und Bekanntmachung des Hinweises auf die Patenterteilung: **06.05.2009**
(21) Anmeldenummer: 04797221.1
(22) Anmeldetag: 03.11.2004
(51) Int. Cl.: F42B 12/18

(54) **STRUKTUR EINES GESCHOSSES**
STRUCTURE OF A PROJECTILE
STRUCTURE D'UN PROJECTILE

(30) Priorität: 11.11.2003 EP 03405805
(43) Veröffentlichungstag der Anmeldung: 26.07.2006
(73) Patentinhaber: Saab Bofors Dynamics Switzerland Ltd., 3602 Thun (CH)
(72) Erfinder: BISSIG, Josef, CH-6460 Altdorf (CH)
(74) Vertreter: Lusuardi, Werther
(86) Internationale Anmeldenummer: PCT/CH2004/000663
(87) Internationale Veröffentlichungsnummer: WO 2005/045357

(56) Entgegenhaltungen:
- EP-A- 0 497 394
- EP-A- 0 928 948
- US-A- 5 003 883

## Beschreibung

Die vorliegende Erfindung bezieht sich auf eine Struktur eines Geschosses nach dem Oberbegriff des Anspruchs 1.

In Geschossen mit Hohlladungen und Mehrfachsprengköpfen treten beim und nach dem Aufprall im Ziel hohe Schockenergien auf, welche die Wirkladung stören, deren Leistung vermindern oder sogar ausser Funktion setzen.

Es ist u.a. allgemein bekannt, dass in sogenannten Tandem-Hohlladungen sowohl der Aufprallschock, als auch die Zündung der Vorladung die Ausbildung eines hochenergetischen Strahls verhindern können.

Aus der EP -A1- 0 497 394 (welche einen Ausgangspunkt für den Oberbegriff des Anspruchs 1 darstellt) ist eine elektronische Verzögerungsschaltung zur verzögerten Zündung der Hauptladung in einer Tandem-Hohlladung bekannt. Im zugehörigen Ausführungsbeispiel ist ein Geschoss mit einem frontseitigen Aufschlagzünder mit einer dahinter angeordneten Vorladung, in einem ersten zylindrischen Bereich des Geschosses, vorgesehen. In der Längsachse ist über ein einziges, kegelförmiges Distanzrohr eine zweite Hohlladung in einem annähernd zylindrischen Bereich angeordnet. Hinter dieser Hauptladung befindet sich eine elektronische Zündvorrichtung, welche die Verzögerungsschaltung enthält. Die Energieversorgung der Schaltungsanordnung sowie die erforderliche Zündspannung erfolgt durch ein Piezokristall im Heck des Geschosses. Durch den Aufprallschock des länglichen Aufschlagzünders der gleichzeitig als "Stand-off"-Mittel für die zeitgerechte Zündung der Vorladung dient, wird die Schockwelle über die Geschosshülle auf das Heck konzentriert und vermag hier das Piezokristall zusammen zu pressen, d.i. zu aktivieren.

Eine andere Tandem-Hohlladung mit einer mantelförmigen Hülle aus einem Verbundwerkstoff (US -A- 5,003,883) weist zwischen der Vorladung und der Hauptladung ein Schild auf, welches den Explosionsdruck der Vorladung von der Hauptladung abhält und deren vorzeitiges Zünden als Folge der Druckwelle verhindert. Hierzu wird die Hauptladung durch einen leichtgewichtigen Fiber/Epoxy-Dom abgedeckt. Seine zentrale - fertigungsbedingte - Öffnung ist durch einen Aluminiumstopfen verschlossen, welcher den zentralen Explosionsdruck der Vorladung aufnimmt und ablenkt. Sobald sich der Strahl der Hauptladung ausbildet fliegt der Stopfen aus seiner Bohrung und gibt dem Strahl den Weg zum Ziel frei.

Während die EP -A1- 0 497 394 einen Lösungsweg zur sicheren und zeitlich verzögerten Initiierung der Hauptladung aufzeigt, schafft die US -A- 5,003,883 ein Geschoss mit einem geringem Gesamtgewicht und einer gegenüber dem Explosionsdruck der Vorladung geschützten Hauptladung.

In einem raketengetriebenen Geschoss mit mehreren nacheinander zu zündenden Ladungen wird gemäss EP -A1- 928 948 ein mechanisches Dämpfungselement zwischen zwei Ladungen geschaltet. Hierzu werden die beiden Geschosskörper miteinander verschraubt, wobei zwischen scheibenartigen Kontaktflächen der beiden Teile ein zentraler Hohlraum ausgespart ist, in dem eine Blattfeder eingelegt ist.

Nachteilig bei dieser Konstruktion ist, dass damit sehr hohe Schockbelastung nicht auffangbar sind, weil der Aufprallschock über die Gehäusestruktur, hauptsächlich über die Geschosshülle übertragen wird. Eingelagerte Blattfedern vermögen zudem auf Grund ihrer Masse und Trägheit keine hochfrequenten Schwingungen dämpfen, sie verhalten sich dabei wie starre Massen, so dass die Dämpfungswirkung auf niederfrequente Schwingungen beschränkt ist. Es können somit nur Ladungen in relativ langsam fliegende Geschossen vor unzulässigen Schockbelastungen geschützt werden.

Es ist daher Aufgabe der Erfindung eine schockabsorbierende Struktur zu schaffen, die auch für hochbeschleunigte Geschosse mit hintereinander angeordneten zeitlich verzögert gezündeten Ladungen geeignet ist. Damit soll die Systemsicherheit erhöht und insbesondere eine vorzeitige Initiierung der Hauptladung verhindert werden.

Die im Ziel auftretenden Störungen sollen minimiert werden; Einflüsse von aktiven Panzerungen (Explosive Reactive Armor = ERA) auf die Wirkleistung des Geschosses sollen dabei ebenfalls reduziert werden.

Diese Aufgabe wird durch die Merkmale des Anspruchs 1 gelöst.

Die im Patentanspruch erwähnten Ladungen sind meist Hohlladungen und bilden somit eine Tandem-Hohlladung. Es sind aber auch andere geformte Ladungen und Kombinationen davon denkbar, wie beispielsweise eine vordere Projektil-Ladung und eine hintere konventionelle Ladung (u.a. nach EP -B1- 0 955 517. Ebenso lassen sich Mehrfachsprengköpfe nach dem gleichen Grundprinzip realisieren.

Der Erfindungsgegenstand geht von der Erkenntnis aus, dass die Geschosshülle im Bereich ihrer vorderen (ersten) Ladung dünnwandig sein kann, wenn auf äussere massive Strukturen verzichtet wird, welche den Gasschlag der ersten Ladung umlenken. Ebenfalls ist das Distanzrohr dünnwandig und verhindert durch eine kontinuierliche Vergrösserung seines Durchmessers eine direkte Weiterleitung des Aufprallschocks auf das Zentrum der zweiten Ladung. Der am Ziel entstehende hohe Innendruck lässt das Distanzrohr bersten, die einzelnen Fragmente fliegen in radialer Richtung weg, ohne die zweite Ladung zu behindern.

Die zweite Ladung weist gegenüber der ersten Ladung ein um wenigstens den Faktor 2 grösseres Kaliber auf; dementsprechend steigt auch der Durchmesser des Distanzrohrs an. Die Länge des Distanzrohrs, d.h. der Abstand zwischen den beiden Ladungen beträgt wenigstens das Zweifache des zweiten Kalibers.

Die ebenfalls erwähnten ringförmigen Flansche wirken als Schockbarrieren und reduzieren die mechanische Belastung der Zündsysteme und der Ladungen.

Beschleunigungsmessungen an Geschossen mit Tandem-Hohladungen, die eine nach den Merkmalen des Patentanspruchs gestaltete Struktur aufweisen zeigen am Ort der Hauptladung relativ kleine g-Werte (9,81 ms⁻²). Ebenfalls sind die den Wirkstrahl besonders störenden Vibrationen minimal. Belegt ist dies bei abgefeuerten Geschossen durch die im Ziel erreichte hohe Bohrleistung des Hohladungsstrahls.

In abhängigen Ansprüchen sind vorteilhafte Ausgestaltungen der Erfindung aufgezeigt.

Die Teilung des Distanzrohrs gemäss Anspruch 1 hat fertigungstechnische und kinematische Vorteile.

Die Ausführungsform nach Anspruch 2 ist sehr platzsparend und nimmt in idealer Weise den Aufschlagimpuls zur Inbetriebsetzung der Zündvorrichtung auf.

Durch eine metallische Kalotte lassen sich die beim Aufprall und der Zündung der Vorladung entstehenden Schockwellen auf den Gehäusemantel umleiten; Anspruch 3.

Vorteilhaft ist nach Anspruch 4 eine Vergrösserung der freien Weglänge des durch eine hintere Hohlladung gebildeten Stössels.

Ein direktes Aufsetzen der Kalotte entsprechend dem Anspruch 5 reduziert die freie Weglänge des Stössels, erhöht aber die Wirkung Umlenkung der Schockwellen.

Eine seitliche Lagerung des Dämpfungsmaterials in einem elastischen Ring reduziert die Übertragung von Vibration auf die nachfolgende Struktur.

Besonders bewährt hat sich eine Gewindeverbindung gemäss Anspruch 7, da sie einen Teil der Schockwelle auffängt.

Die Ausführungsform nach Anspruch 8 erhöht die Schockabsorbtion und reduziert die Übertragung von Vibrationen auf die empfindliche zweite Ladung.

Dämpfungsmaterialien und insbesondere Dämpfungsringe aus leicht verformbarem Material haben sich bewährt wie beispielsweise handelsüblicher Aluminiumschaum. Besonders vorteilhaft ist aber ein Material aus einem Kunststoff der mit eingelagerten Mikroballons versehen ist, wie in der CH -A5-674077 beschrieben. Vgl. Anspruch 9. Derartige Materialien sind heute handelsüblich und werden zur Detonationswellen-Umlenkung in geformten Ladungen verwendet. Analog wirkende Werkstoffe auf Holzbasis (Zellulose) sind ebenfalls bekannt.

Die im Anspruch 10 erwähnten Materialverdickungen und Unstetigkeiten führen bei der Detonation der Vorladung an den beschleunigten Massenteilen (Fragmenten des Flansches) zu Geschwindigkeitskomponenten in radialer Richtung. Dies verhindert Kollisionen mit nachfolgenden Teilen und mit dem Strahl der Hauptladung. Gleichzeitig dient der ringförmige Flansch der Verdämmung der Vorladung.

Praktische Ausführungsbeispiele der Erfindung sind in Zeichnungen dargestellt.

Es zeigen:
- Fig. 1: ein selbstangetriebenes Geschoss mit einer Tandem-Hohlladung,
- Fig. 2: die Vorladung nach Fig. 1 mit einer vorderen Schockbarriere, in einer vergrösserten Teilschnittdarstellung mit weiteren Einzelheiten,
- Fig. 3: eine Ausgestaltung und die Wirkung einer hinteren Schockbarriere,
- Fig. 4: eine alternative Ausgestaltung einer weiteren Schockbarriere und
- Fig. 5: die Lagerung der Hauptladung nach Fig. 1 in der Geschosshülle in Teilschnittdarstellung.

Das selbstangetriebene Geschoss mit einer Tandem-Hohlladung nach Fig. 1 ist axialsymmetrisch zu einer mit A bezeichneten Achse aufgebaut. Ein Kopf 1 besteht aus einer Spitze 2 mit eingelegten elastischen Ringen 3 und weist auf Grund seiner schlanken Form gute aerodynamische Eigenschaften auf. Gegenüber dem eigentlichen Aufschlagteil, der Spitze 2, zurückversetzt befindet sich eine erste Hohlladung, bestehend aus einer Auskleidung 4 und einem Hochleistungssprengstoff, der Ladung 5. Beide bilden eine Vorladung und sind in einem zylindrischen Bereich 7a angeordnet, welcher heckseitig durch einen Flanschring 10a abgegrenzt ist. In diesen Flanschring 10a ist eine autonome Zündvorrichtung 6 eingesetzt, welche in ein Teil eines Distanzrohrs 7b hineinragt. Das Teil 7b ist über eine Passung einer Fügestelle 7d mit einem weiteren Teil 7b' des Distanzrohrs verbunden. Das Teil 7b' besitzt frontseitig einen Flanschring 10b mit einem offenen Durchlass 13, der durch eine Trägerkalotte 11' abgedeckt ist. Darüber ist ein Dämpfungsmaterial 9' aufgeklebt. Darunter befindet sich ein relativ grosser Hohlraum 8, der einen eventuellen Gasschlag der Vorladung 4,5 aufnehmen könnte und der dessen kinetische Energie in Verformungs- und Bruchenergie auf das Distanzrohr 7b,7b' überträgt.

Eine weitere Fügestelle 12 verbindet das Distanzrohr 7b', überlappend, mit einem weiteren zylindrischen Bereich 7c der Geschosshülle 7a-7c. Hier befindet sich die Hauptladung 14,15 mit ihrer Auskleidung 14 und dem Sprengstoff 15. Diese Hohlladung 14,15 ist auf einem Heckteil 21 abgestützt, welches in einem Adapter 16 ein weiteres autonomes Zündsystem 17 aufnimmt und aus dem die Antriebsdüsen 18 eines an sich bekannten Feststoff-Antriebs 19 herausragen. Endseitig sind aufklappbare Flügel eines Leitwerks 20 ersichtlich.

In nachfolgenden Figuren sind gleiche Funktionsteile mit gleichen Bezugsziffern versehen.

In der vergrösserten Schnittdarstellung Fig. 2 sieht man oberhalb des zylindrischen Bereichs der Geschosshülle 7a die Einschraubstelle für die Spitze 2 angedeutet. Die Auskleidung 4 endet in einer Gewindeverbindung 41. der Sprengstoff 5 liegt formschlüssig am massiven Flanschring 10a an, welcher einstückig mit dem Teil 7a ausgebildet ist. Ferner ist zentral ein Zündvertärker 42 in einem Zentrierzapfen 44 eingesetzt, der seinerseits einen Dämpfungsring 43 aufnimmt, an dem das hier nicht gezeichnete Zündsystem 6 anliegt. Das zylindrische Teil 7a endet passend im Hohlraum des Distanzrohrs 7b.

Die Darstellung Fig. 3 zeigt die untere Schockbarriere, die in den Innenraum des Distanzrohrs 7b hineinragt. Hier lässt sich erkennen, dass die Fügestelle 7d mit einem vorstehenden Ring des unteren Teils 7b' passend ist und sich das Teil 7b dort abstützt. In einem ebenfalls massiven Flanschring 10b sind ein Dämpfungsring 9 und darin eingesetzt, eine Kalotte 11 aufgeklebt.

Die Figur 3 zeigt symbolisch durch Pfeile dargestellt, die Front einer Schockwelle, die von der Kalotte 9 abgeleitet wird. Im Innern der Bohrung 13 kann sich somit der Stössel J eines Hohlladungsstrahls ungestört ausbilden.

Eine analoge Lösung ist in Fig. 4 ersichtlich: Hier trifft die Schockwelle zuerst auf Dämpfungsmaterial 9' und dann erst auf eine in der Bohrung 13 zentrierte Träger-Kalotte 11'. Zudem ist das Dämpfungsmaterial 9' randseitig in einem weichen Dämpfungsring 45 gelagert.

Einzelheiten zum Zusammenbau der Hauptladung sind der Fig. 5 zu entnehmen:

Das Distanzrohr 7b' ist innenseitig in die zylindrische Geschosshülle 7c eingesetzt und bildet eine Fügestelle 12.

Die Auskleidung 14 liegt formschlüssig auf der geformten Ladung 15 auf und besitzt an ihrem grössten Durchmesser einen Passring 14a, der durch eine Dämpfungshülse 46 und eine Gewindehülse 47 belastet ist. Die Gewindehülse 47 ist in ein Innengewinde 48 der zylindrischen Geschosshülle 7c eingeschraubt.

Eingezeichnet ist eine Hüllkurve G, welche den durch Störungen weitgehend freien sensiblen Bereich der Hohlladung charakterisiert.

Bewährt hat sich eine Geschosshülle aus einer handelsüblichen Aluminiumlegierung. Diese lässt sich leicht mechanisch bearbeiten und zeigt inhärente Dämpfungseigenschaften, was insbesondere durch eine Reduktion der auf die Ladungen übertragenen Vibrationen gegenüber anderen metallischen Materialien positiv in Erscheinung tritt. Die Fügestellen sind in an sich bekannter Weise geschrumpft und geklebt.

Die typische Marschgeschwindigkeit des Geschosses liegt unterhalb von 300 m/s. Das Kaliber der Vorladung ist im Ausführungsbeispiel 32 mm; dasjenige der Hauptladung 112 mm.

Als Zündsysteme haben sich handelsübliche "Impact shock, Piezo Fuze Systems" (PEPZ-05, Zaugg Elektronik AG, CH-4573 Lohn-Ammannsegg) mit einstellbaren Verzögerungszeiten für die Vorladung von < 25 µs und für die Hauptladung von zirka 370 µs als zweckmässig erwiesen.

### Bezeichnungsliste

- 1: Kopf eines Geschosses mit Tandemladung
- 2: Spitze (Aufschlagteil)
- 3: Elastische Ringe (O-Ringe)
- 4: Auskleidung Vorladung (Precursor)
- 5: Sprengstoff zu Vorladung
- 6: 1. Zündsystem (Piezo-Zündsystem)
- 7a-7c: Geschosshülle
- 7a,7c: zylindrische Bereiche der Geschosshülle
- 7b,7b': Teile Distanzrohr
- 7d: Fügestelle in Geschosshülle
- 8: Hohlraum Distanzrohr
- 9, 9': Dämpfungsring, Dämpfungsmaterial
- 10a,10b: Flanschringe (massiv)
- 11,11': Kalotte; Träger-Kalotte
- 12: hintere Fügestelle
- 13: Durchlass / Bohrung
- 14: Auskleidung Hauptladung
- 14a: Passring an 14
- 15: Sprengstoff zu Hauptladung
- 16: Adapter Antrieb
- 17: 2. Zündvorrichtung (Piezo-Zündsystem)
- 18: Antriebsdüsen
- 19: Feststoff-Antrieb
- 20: Leitwerk (aufklappbar)
- 21: Heckteil

- 41: Gewindeverbindung von 4
- 42: Zündverstärker
- 43: Dämpfungsring (oben)
- 44: Zentrierzapfen
- 45: Dämpfungsring (unten)
- 46: Dämpfungshülse .
- 47: Gewindehülse
- 48: Innengewinde in 7c

- A: Achse / Flugrichtung
- J: Stössel der Hohlladung (Jet)
- G: Hüllkurve des sensiblen HL-Bereichs

## Patentansprüche

1. Geschoss (1) mit einer mantelförmigen Geschosshülle (7a-7c), welches im Ziel durch eine beim Aufprall ansprechende Zündvorrichtung (6) eine erste Ladung (4,5) initiiert und wobei in einer Achse (A), mit einer definierten Zeitverzögerung, eine zweite Ladung (14,15) mit einem gegenüber der ersten Ladung (14,15) grösseren Kaliber initiierbar ist, wobei die erste Ladung (4,5) in einen ersten zylindrischen Bereich (7a) und die zweite Ladung (14,15) über ein zweiteiliges Distanzrohr (7b,7b') beabstandet, in einem zweiten zylindrischen Bereich (7c) angeordnet sind, **dadurch gekennzeichnet, dass** die beiden Teile des Distanzrohrs (7b,7b') in ihrem Durchmesser, über ihre Länge stetig, auf den Durchmesser des zweiten Bereichs (7c) ansteigen, wobei zwischen der ersten Ladung (4,5) und dem frontseitigen Teil des Distanzrohrs (7b) ein relativ zur Geschosshülle (7a-7c) dicker, sich orthogonal zur Gehäuseachse (A) erstreckender, erster ringförmiger Flansch (10a) und im heckseitigen Teil des Distanzrohrs (7b') ein weiterer ringförmiger Flansch (10b) vorgesehen sind, wobei die beiden Teile des Distanzrohrs (7b,7b') über eine Fügestelle (7d) miteinander verbunden sind und der erste Flansch (10a) einstückig mit dem frontseitigen Teil des Distanzrohrs (7b) und der zweite Flansch (10b) einstückig mit heckseitigen Teil des Distanzrohrs (7b') ausgebildet ist.

2. Geschoss nach Anspruch 1, **dadurch gekennzeichnet, dass** im ersten Flansch (10a) ein Zündverstärker (42) eingesetzt ist, welcher an ein Piezo-Zündsystem (6) angeschlossen ist.

3. Geschoss nach Anspruch 1, **dadurch gekennzeichnet, dass** auf dem zweiten Flansch (10b), frontseitig, eine metallische Kalotte (11) aufgesetzt ist.

4. Geschoss nach Anspruch 3, **dadurch gekennzeichnet, dass** die metallische Kalotte (11) auf einem Dämpfungsring (9) gelagert ist.

5. Geschoss nach Anspruch 1, **dadurch gekennzeichnet, dass** auf dem zweiten Flansch (10b), frontseitig, eine metallische Kalotte (11') direkt aufgesetzt ist, welche Dämpfungsmaterial (9') trägt.

6. Geschoss nach Anspruch 5, **dadurch gekennzeichnet, dass** das Dämpfungsmaterial (9') seinerseits durch einen Dämpfungsring (45) gehalten ist.

7. Geschoss nach Anspruch 1, **dadurch gekennzeichnet, dass** die Auskleidung (4) der ersten Ladung (5) über eine Gewindeverbindung (41) in die Geschosshülle (7a) eingesetzt ist.

8. Geschoss nach Anspruch 1, **dadurch gekennzeichnet, dass** die Auskleidung (14) der zweiten Ladung (15) mit einem Passring (14a) versehen ist und über eine Dämpfungshülse (46), eine Gewindehülse (47) in die Geschosshülle (7a) eingesetzt ist.

9. Geschoss nach Anspruch 1, **dadurch gekennzeichnet, dass** der Dämpfungsring (9) bzw. das Dämpfungsmaterial (9') aus einem organischen Werkstoff mit eingelagerten Okklusionen besteht.

10. Geschoss nach Anspruch 1, **dadurch gekennzeichnet, dass** der ringförmige Flansch (10a) frontseitig Materialverdickungen aufweist, deren Steigung unstetig ist.

## Claims

1. Projectile (1) with a mantle-shaped projectile enclosure (7a-7c) which, through an igniting device (6) triggered by the impact, ignites a first charge (4, 5) in the target and where in an axis (A) a second charge (14, 15) of a greater caliber with respect to the first charge can be ignited at a defined time delay, where the first charge (4, 5) is set up in a first cylindrical zone (7a) and the second charge (14, 15), being spaced apart by a two-part distancing tube (7b, 7b'), is set up in a second cylindrical zone (7c), **characterized in that** the two parts of the distancing tube (7b, 7b') are, continuously over their length, increasing in their diameter up to the diameter of the second zone (7c), that between the first charge (4,5) and the frontal part of the distancing tube (7b) a first ring-shaped flange is provided (10a) having a relatively high thickness compared with that of the projectile's enclosure (7a-7c) and extending orthogonally to the axis of the housing (A), and that in the rear portion of the distancing tube (7b') an additional ring-shaped flange (10b) is provided, where the two parts of the distancing tube (7b, 7b') are connected to each other over a junction point (7d) and the first flange (10a) is conformed in a single piece with the front part of the distancing tube (7b) and the second flange (10b) is conformed in a single piece with the rear part of the distancing tube (7b').

2. Projectile according to claim 1, **characterized in that** an ignition magnifier (42) connected to a piezoelectric ignition system (6) is inserted into the first flange (10a).

3. Projectile according to claim 1, **characterized in that** a metallic bonnet (11) is frontally mounted on the second flange (10b).

4. Projectile according to claim 3, **characterized in that** the metallic bonnet (11) is seated on a dampening ring (9).

5. Projectile according to claim 1, **characterized in that** a metallic bonnet (11) carrying a dampening material (9') is frontally set up directly on the second flange (10b).

6. Projectile according to claim 5, **characterized in that** the dampening material (9') is in turn also supported by a dampening ring (45).

7. Projectile according to claim 1, **characterized in that** the lining (4) of the first charge (5) is inserted into the enclosure of the projectile (7a) with a threaded connection (41).

8. Projectile according to claim 1, **characterized in that** the lining (14) of the second charge (15) is fitted with an adapting ring (14a) and inserted in the enclosure of the projectile (7a) through a dampening bushing (46) and a threaded bushing (47).

9. Projectile according to claim 1, **characterized in that** the dampening ring (9) or the dampening material (9') consists of an organic material with embedded occlusions.

10. Projectile according to claim 1, **characterized in that** the ring-shaped flange (10a) presents front-side material thickenings of a discontinuous slope.

## Revendications

1. Projectile (1) comprenant une enveloppe de projectile en forme de chemise (7a-7c), lequel projectile, lorsqu'il atteint la cible, amorce une première charge (4, 5) au moyen d'un dispositif d'amorçage (6) qui réagit à l'impact et dans lequel une deuxième charge (14, 15) située dans un axe (A) présentant un calibre supérieur à la première charge (14, 15) peut être amorcée avec un retard défini, dans lequel la première charge (4, 5) est située dans une première zone cylindrique (7a) et la deuxième charge (14, 15) est située dans une deuxième zone cylindrique (7c), les deux étant maintenues à distance au moyen d'un tube d'écartement en deux parties (7b, 7b'), **caractérisé en ce que** les diamètres des deux parties du tube d'écartement (7b, 7b') augmentent progressivement dans le sens de leur longueur jusqu'au diamètre de la deuxième zone (7c), dans lequel sont prévus, entre la première charge (4, 5) et la partie frontale du tube d'écartement (7b), une première bride annulaire (10a) s'étendant orthogonalement à l'axe d'enveloppe (A) relativement épaisse par rapport à l'enveloppe de projectile (7a-7c) et, dans la partie arrière du tube d'écartement (7b'), une autre bride annulaire (10b), les deux parties du tube d'écartement (7b, 7b') étant reliées l'une à l'autre par l'intermédiaire d'un raccord par encochage (7d) et la première bride (10a) étant réalisée d'un seul tenant avec la partie frontale du tube d'écartement (7b) et la deuxième bride (10b) étant réalisée d'un seul tenant avec la partie arrière du tube d'écartement (7b').

2. Projectile selon la revendication 1, **caractérisé en ce qu'**un renforçateur d'amorçage (42) connecté à un système d'amorçage piézoélectrique (6) est inséré dans la première bride (10a).

3. Projectile selon la revendication 1, **caractérisé en ce qu'**une calotte métallique (11) est placée sur le côté frontal sur la deuxième bride (10b).

4. Projectile selon la revendication 3, **caractérisé en ce que** la calotte métallique (11) est logée sur un anneau amortisseur (9).

5. Projectile selon la revendication 1, **caractérisé en ce qu'**une calotte métallique (11'), laquelle porte un matériau amortisseur (9') est placée directement sur le côté frontal sur la deuxième bride (10b).

6. Projectile selon la revendication 5, **caractérisé en ce que** le matériau amortisseur (9') est maintenu, quant à lui, par un anneau amortisseur (45).

7. Projectile selon la revendication 1, **caractérisé en ce que** le revêtement (4) de la première charge (5) est engagé dans la chemise de projectile (7a) par l'intermédiaire d'un assemblage par filetage (41).

8. Projectile selon la revendication 1, **caractérisé en ce que** le revêtement (14) de la deuxième charge (15) est pourvu d'une bague d'ajustement (14a) et qu'il est engagé dans la chemise de projectile (7a) par l'intermédiaire d'une douille armortisseuse (46), d'une douille filetée (47).

9. Projectile selon la revendication 1, **caractérisé en ce que** l'anneau amortisseur (9) ou le matériau amortisseur (9') est composé d'un matériau organique contenant des occlusions.

10. Projectile selon la revendication 1, **caractérisé en ce que,** sur le côté frontal, la bride annulaire (10a) présente des épaississements de matière dont l'augmentation est variable.
